# EUROPÄISCHE PATENTANMELDUNG

(11) **EP 1 542 054 A1**
(43) Veröffentlichungstag der Anmeldung: **15.06.2005**
(21) Anmeldenummer: 03028201.6
(22) Anmeldetag: 09.12.2003
(51) Int. Cl.: G02B 26/02, G02B 27/28, E06B 9/264, E06B 9/386

(54) **Verdunkelnde Lamellenstoren mit zwei polarisierenden Schichten**

(71) Anmelder: Müller-Schoop, Jürg Walter, CH-8044 Zürich (CH)
(72) Erfinder: Müller-Schoop, Jürg Walter, CH-8044 Zürich (CH)
(74) Vertreter: Blum, Rudolf E.

(57) **Zusammenfassung**

Bei der Licht-, Sicht- und Wärmeschutzvorrichtung sind transparente Glas- oder Plexiglaslamellen (3) mit einer ersten polarisierenden Schicht (1) bedeckt, welche das Licht im Winkel von 45° polarisiert. Die Lamellen (3) sind horizontal angeordnet und können um 360° um die eigene Achse (5) gedreht werden. Eine Fensterscheibe (4) ist mit einer zweiten polarisierenden Schicht (2) ebenfalls im Winkel von 45° bedeckt. Durch eine 180° Rotation der Lamellen (3) um die eigene Achse (5) kann zwischen einer praktisch vollständigen Lichtextinktion und einer praktisch freien Sicht gewechselt werden. Auf ein Aufzugsystem für die Lamellen (3) kann daher verzichtet werden. Mit einer unvollständigen Rotation der Lamellen (3) kann der Lichteinfall beliebig gedrosselt werden. Die Lichtverhältnisse im Inneren eines Gebäudes können so sehr gut reguliert werden.

## Beschreibung

Die Anmeldung betrifft eine Licht- und Sichtschutzvorrichtung für Bauwerke gemäss Oberbegriff des Anspruch 1, eine Gebäudefassade mit solch einer Vorrichtung gemäss Anspruch 16 und ferner ein Verfahren zum Nachrüsten einer bestehenden Fensterfassade mit solch einer Vorrichtung gemäss Anspruch 17.

Eine weit verbreitete Licht- und Sichtschutzvorrichtung sind Lamellenstoren, d.h. Jalousien bzw. Rolläden mit Lamellen. Bei diesen werden im Wesentlichen lichtundurchlässige Lamellen, z.B. aus Metall, mit seitlichen Gurten gekippt und auf- und abgezogen. Sie haben jedoch verschiedene Nachteile. Das Auf- und Abziehen dauert lange. Wird auf das Aufziehen verzichtet und werden die Lamellen horizontal gestellt, ist zwar eine Durchsicht möglich, diese ist jedoch stark beeinträchtigt. Damit überhaupt ein Aufziehen möglich ist, dürfen die Lamellen nicht zu schwer sein. Leichte Lamellen sind jedoch weniger stabil und robust und schwer zu reinigen. Ein weiterer Nachteil ist die optische Beeinträchtigung des Bauwerkes. Insbesondere bei grösseren Glasfassaden bzw. bei Glasbauwerken müssen Lamellenstoren daher oftmals auf der Fensterinnenseite angebracht werden. Dies hat jedoch den Nachteil, dass die von den Lamellen absorbierte Strahlungsenergie im Bauwerkinneren verbleibt und sich dieses so bei Sonneneinstrahlung leicht aufheizt.

Polarisierende Schichten bzw. Filter sind aus dem Bereich der Optik bekannt. Sie werden z.B. für Sonnenbrillen oder Flüssigkristallanzeigen verwendet. Die serielle Kombination eines horizontal und eines vertikal oder eines rechtsdrehend und eines linksdrehend polarisierenden Filters führt zu einer im Wesentlichen totalen Auslöschung des Lichtes. Ein einzelner oder die serielle Kombination von zwei gleichartigen und gleich gerichteten polarisierenden Filtern bewirkt lediglich, was die Wahrnehmung betrifft, eine Reduktion der Lichtintensität.

Es ist bekannt, wenn auch wenig verbreitet, Fenster mittels zweier linear polarisierender Schichten zu verdunkeln. Die Schichten liegen plan aufeinander. Eine Schicht ist in ihrer Ebene drehbar. Mittels einer Drehung um 90° kann von Dunkel zu Hell gewechselt werden. Um die so erforderliche runde Fensterform zu vermeiden, gibt es auch Varianten, bei denen die Schichten unterschiedlich polarisierende Muster aufweisen, so dass die Lichtdrosselung statt durch Drehen durch Verschieben erreicht werden kann. Diese Lösungen haben jedoch den Nachteil, dass sich das Fenster aufgrund der absorbierten Energie aufheizt. Die runde Fensterform oder gegebenenfalls das Muster sind markant und können daher das optische Erscheinungsbild eines Gebäudes stören. Zudem ist, im Gegensatz zum oben beschriebenen klassischen Lamellenstoren, kein richtungsabhängiger Licht- und Sichtschutz möglich.

Es stellt sich daher die Aufgabe, eine Vorrichtung der eingangs genannten Art bereitzustellen, die die oben genannten Nachteile zumindest teilweise vermeidet.

Diese Aufgabe wird von Anspruch 1 gelöst, indem Lamellen mit einer ersten polarisierenden Schicht und eine Fensterscheibe mit einer zweiten polarisierenden Schicht vorgesehen sind, wobei die polarisierenden Schichten so angeordnet und ausgestaltet sind, dass durch Rotation der Lamellen um ihre Längsachse das durch jeweils mindestens eine der Lamellen und die Fensterscheibe hindurchtretende Licht drosselbar ist.

Diese Lösung hat gegenüber permanent plan aufeinanderliegenden polarisierenden Elementen den Vorteil, dass die Wärme besser abgeführt werden kann. Die Wärmeabfuhr ist auch gegenüber dem oben beschriebenen klassischen Lamellenstoren besser, weil die Absorption der Licht- bzw. Wärmestrahlungsenergie im Gegensatz zu diesem auf zwei Schichten verteilt ist. Die einzelnen Schichten heizen sich weniger auf. Gleichzeitig ist, wie bei einem klassischen Lamellenstoren, ein richtungsabhängiger Licht- und/oder Sichtschutz möglich. Ferner kann wie bei einem klassischen Lamellenstoren die von den Lamellen verursachte Sichtbeeinträchtigung reduziert werden, indem die Lamellen in Sichtrichtung ausgerichtet werden. Bei der erfindungsgemässen Vorrichtung ist zudem eine noch geringere Sichtbeeinträchtigung möglich, wenn die Lamellen in die Rotationsposition parallel zur Fensterscheibe gebracht werden, in welcher die Polarisierungen der beiden Schichten gleich gerichtet sind. Die Lamellen sind dann, zumindest was die Wahrnehmung durch das menschliche Auge betrifft, durchsichtig und im Wesentlichen nicht verdunkelnd. Die Sichtbeeinträchtigung ist so gering, dass auf ein Aufzugsystem zum vollständigen Entfernen der Lamellen verzichtet werden kann. Dies vereinfacht die Konstruktion und ermöglicht es vergleichsweise schwere und damit auch stabilere und robustere Lamellen, insbesondere Glaslamellen, zu verwenden.

In einer bevorzugten Ausführung der erfindungsgemässen Vorrichtung sind die polarisierenden Schichten linear polarisierend und bezüglich ihrer Polarisationsrichtung in einem Winkel zwischen 40° und 50°, insbesondere 45°, zu den Lamellendrehachsen ausgerichtet. Linear polarisierende Schichten haben den Vorteil kostengünstig zu sein. Die Ausrichtung im Winkel von 45° bzw. zwischen 40° und 50° hat den Vorteil, dass die Polarisationsrichtung der ersten und zweiten polarisierenden Schicht relativ zueinander durch die Rotation der Lamellen zwischen 0° und 90° bzw. nahezu 0° und 90° variiert werden kann.

In einer weiteren bevorzugten Ausführung der erfindungsgemässen Vorrichtung sind die polarisierenden Schichten zirkular polarisierend. Diese Variante hat eine andere Charakteristik als die linear polarisierende, z.B. was die Durchsicht auf eine Wasseroberfläche oder die Wirkung von Schmutz zwischen den beiden polarisierenden Schichten betrifft. Bei bestimmten Situationen kann daher mit dieser Ausführung z.B. ein gestalterischer Vorteil erzielt werden.

In einer weiteren bevorzugten Ausführung der erfindungsgemässen Vorrichtung haben die Lamellen einen Abstand, z.B. eine halbe Lamellenbreite, von der Fensterscheibe. Dies hat den Vorteil das zwischen Lamellen und Fensterscheibe ein Luftstrom möglich ist.

In einer weiteren bevorzugten Ausführung der erfindungsgemässen Vorrichtung verläuft die Drehachse der Lamellen in ihrer Mitte. Dies hat den Vorteil, dass für eine Rotation der Lamellen nur geringe Antriebskräfte erforderlich sind. Ferner ist so, bei einer Ausrichtung der Lamellen parallel zur Fensterscheibe, in welcher die grösste Strahlungsabsorption zu erwarten ist, der Abstand zwischen Lamellen und Fensterscheibe im Vergleich zu einer senkrechten oder gekippten Ausrichtung vergrössert, was in diesem Bereich einen besseren Luftstrom ermöglicht.

In einer weiteren bevorzugten Ausführung der erfindungsgemässen Vorrichtung haben die Lamellen eine Breite von mehr als 10 cm. Breite Lamellen haben den Vorteil, dass es bei deren planen Ausrichtung weniger Anschlusslinien gibt, so dass eine bessere Durchsicht möglich ist und die Gesamtheit der Lamellen eher als durchgehende Scheibe wahrgenommen wird.

In einer weiteren bevorzugten Ausführung der erfindungsgemässen Vorrichtung sind die Lamellen zwischen einer Fensterscheibe und einer weiteren Fensterscheibe angeordnet. Dies hat den Vorteil, dass die absorbierte Strahlungsenergie gezielt abgeführt werden kann, ohne dass sie z.B. in ein Gebäudeinneres gelangt.

Eine weitere bevorzugte Ausführung der Erfindung ist eine Gebäudefassade, welche die erfindungsgemässe Vorrichtung aufweist, wobei die Aussenseite der Gebäudefassade durch die oben genannte Fensterscheibe mit der zweiten polarisierenden Schicht gebildet wird. Dies hat den Vorteil, dass die Lamellen nicht der Witterung ausgesetzt sind und weniger auffallen.

Eine weitere bevorzugte Ausführung der Erfindung ist ein Verfahren, bei welchem eine bestehende Fensterfassade mit der erfindungsgemässen Vorrichtung nachgerüstet wird, wobei die Lamellen zwischen der oben genannten Fensterscheibe mit der zweiten polarisierenden Schicht und einer weiteren Fensterscheibe angeordnet werden und hierbei die weitere Fensterscheibe nicht nachgerüstet sondern durch die bereits bestehende Fensterfassade gebildet wird.

Dies hat den Vorteil, dass die bestehende Fensterfassade nicht entfernt oder ersetzt werden muss, so dass das Nachrüsten einfach ist und bei voller Nutzbarkeit des Gebäudeinnenraums erfolgen kann.

Weitere Vorteile und bevorzugte Ausführungsbeispiele ergeben sich aus den abhängigen Ansprüchen, sowie aus der nun folgenden Beschreibung anhand der Figuren. Dabei zeigen:
Fig. 1 schematisch eine bevorzugte Ausführung der erfindungsgemässen Licht- und Sichtschutzvorrichtung,
Fig. 2a bis 2c die Funktionsweise der erfindungsgemässen Licht- und Sichtschutzvorrichtung anhand einer Darstellung welche exemplarisch eine der Lamellen zeigt,
Fig. 3 schematisch eine Ausführung der erfindungsgemässen Licht- und Sichtschutzvorrichtung, bei welcher die Lamellen um 360° drehbar sind,
Fig. 4 schematisch eine Ausführung der erfindungsgemässen Licht- und Sichtschutzvorrichtung, bei welcher die Lamellen um im Wesentlichen 180° drehbar sind,
Fig. 5 einen Schnitt durch eine Lamelle einer Ausführung der erfindungsgemässen Licht- und Sichtschutzvorrichtung,
Fig. 6 schematisch einen Bauwerksausschnitt mit einer erfindungsgemässen Licht- und Sichtschutzvorrichtung in einer Ausführung mit vertikal angeordneten Lamellen,
Fig. 7 schematisch einen Bauwerksausschnitt mit einer erfindungsgemässen Licht- und Sichtschutzvorrichtung in einer Ausführung mit horizontal angeordneten Lamellen,
Fig. 8 schematisch den Verlauf des Luftstroms in einer Ausführung der erfindungsgemässen Licht- und Sichtschutzvorrichtung mit einem Luftfilter,
Fig. 9 schematisch die Lamellenmechanik und den Antrieb einer Ausführung der erfindungsgemässen Licht- und Sichtschutzvorrichtung.

Fig. 1 zeigt schematisch eine bevorzugte Ausführung der erfindungsgemässen Licht- und Sichtschutzvorrichtung. Die Vorrichtung weist Lamellen 3 mit einer ersten polarisierende Schicht 1 auf. Die Lamellen 3 sind um Drehachsen 5 rotierbar. Die Vorrichtung weist ferner eine Fensterscheibe 4 mit einer zweiten polarisierenden Schicht 2 auf.

Die polarisierenden Schichten 1, 2 sind derart angeordnet und ausgestaltet, dass durch eine Rotation der Lamellen 3 das durch die Fensterscheibe 4 und jeweils mindestens eine der Lamellen 3 hindurchtretende Licht gedrosselt werden kann. Dies wird bevorzugt dadurch erreicht, dass die polarisierenden Schichten 1, 2 linear polarisierend sind und die polarisierenden Schichten 1, 2 jeweils eine Polarisationsrichtung haben, welche einen Winkel zwischen 40° und 50°, insbesondere 45°, zu den Drehachsen 5 der Lamellen 3 einnimmt. Die Funktionsweise einer solchen Anordnung wird weiter unten anhand von Fig. 2a bis 2c genauer erläutert. Als eine der möglichen Alternativen können für die polarisierenden Schichten 1, 2 z.B. auch zirkular polarisierende Filter, d.h. polarisierende Schichten, bei denen das austretende Licht einen bestimmten Polarisationsdrehsinn besitzt und/oder für Licht eines bestimmten Polarisationsdrehsinns undurchlässig sind.

Neben der Fensterscheibe 4 ist noch eine weitere Fensterscheibe 6 vorgesehen. Diese hat keine Lichtdrosselfunktion. Sie sorgt dafür, dass die von den Filterschichten absorbierte Strahlungsenergie der Sonneneinstrahlung 8 nicht oder nur zu einem geringen Teil ins Bauwerkinnere 9 gelangt. Für diese Funktion ist es besonders vorteilhaft, wenn die weitere Fensterscheibe 6 ein Isolierglas ist. Die Fensterscheibe 4 bildet einen Witterungsschutz für die Lamellen 3. Fensterscheibe 4 weist auf der Innenseite, d.h. der Lamellen- bzw. Gebäudeseite, die zweite polarisierende Schicht 2 auf und auf der Aussenseite, welche der Witterung ausgesetzt ist, einen Träger aus Glas oder Kunststoff. Die Lamellen 3 haben vorzugsweise eine Breite von 10 bis 20 cm. Sie können z.B. auch eine Breite von 2 bis 5 cm, von 5 bis 10 cm oder von mehr als 20 cm haben. Die Länge der Lamellen 3 ist z.B. 50 bis 200 cm. Bevorzugt verläuft die Drehachse 5 der Lamellen 3 jeweils im Wesentlichen in der Mitte der Lamellen 3 und/oder geht im Wesentlichen durch den Schwerpunkt der Lamellen 3. Dies reduziert die für eine Rotation der Lamellen erforderlichen Antriebskräfte.

Es ist jedoch auch möglich die Lamellenachse am Rand oder in der Nähe des Randes der Lamellen vorzusehen. Im Gegensatz zu einer horizontalen Anordnung der Lamellen resultiert daraus bei einer vertikalen Anordnung der Lamellen kein Wesentlicher Nachteil bezüglich der erforderlichen Antriebskraft.

Es ist ferner eine Ausführung mit nur einer Fensterscheibe und Lamellen möglich. Die Lamellen können dabei vom Innenraum her gesehen vor oder hinter der Fensterscheibe angeordnet sein.

Fig. 2a bis 2c illustrieren die Funktionsweise der erfindungsgemässen Licht- und Sichtschutzvorrichtung. Fig. 2a bis 2c zeigen dieselbe Vorrichtung, jedoch mit unterschiedlicher Einstellung der Lamellenrotationsposition. Es ist exemplarisch jeweils nur eine der Lamellen 3 gezeigt. Diese ist vor einer Fensterscheibe 4 angeordnet. Lamelle 3 und Fensterscheibe 4 weisen jeweils eine linear polarisierende Schicht 1 bzw. 2 auf, welche eine Polarisationsrichtung in einem 45° Winkel zur Lamellendrehachse 5 hat. Die Polarisationsrichtung der Schichten ist jeweils durch Pfeile angegeben. Es gibt zwei Rotationspositionen, in welchen die Lamelle 3 parallel zur Fensterscheibe 4 ist. Die erste ist in Fig. 2a gezeigt. In dieser Rotationsposition sind die Polarisationsrichtungen der beiden Schichten 1, 2 gleichgerichtet und die Lamelle 3 erscheint daher durchsichtig, da lediglich rund 50% des einfallenden nicht polarisierten Lichts absorbiert werden. Die zweite derartige Rotationsposition ist in Fig. 2b gezeigt. In dieser Rotationsposition haben die Polarisationsrichtungen einen Winkel von 90° zueinander und die Lamelle 3 erscheint dadurch schwarz. In Fig. 2c hat die Lamelle 3 eine Rotationsposition von ca. 45° bezüglich der Fensterscheibe 4. Die Lamelle 3 erscheint dadurch in Richtung der Fensterflächennormale betrachtet schmaler als in Fig. 2a und 2b. Die Lamelle 3 erscheint zudem grau bzw. als Graufilter, weil die Polarisationsrichtungen der beiden Schichten 1, 2 nun wegen der Schrägstellung der Lamelle 3 in der Grössenordnung von ca. 20° von einander abweichen. Bei der Lichtdrosselung kommen letztlich zwei Effekte zum Einsatz: Einerseits die Variierbarkeit der Intensität des durch die Lamellen hindurchtretenden Lichtes, und andererseits die vom klassischen, d.h. nicht transparenten, Lamellenstoren her bekannte Variierbarkeit des zwischen den Lamellen hindurchtretenden Lichtanteils. Die durch ein geringfügige Rotation der Lamellen, d.h. z.B. um 5°, bewirkte "kontinuierliche" Lichtdrosselung basiert jeweils auf einer Kombination der beiden Effekte. Durch ein Umdrehen, d.h. durch eine Rotation um 180°, kann hingegen eine "diskrete" Lichtdrosselung basierend nur auf dem ersten Effekt, nämlich der Variation des durch die Lamellen tretenden Lichtes, bewirkt werden. Durch diese verschiedenen Drosselungsvarianten können die Lichtverhältnisse in einem Raum sehr gut in Abstimmung auf bestimmte Lichteinfallssituationen und unter Berücksichtigung bestimmter Sichtschutz- oder Durchsichtanforderungen reguliert werden.

Effekte der in Fig. 2a bis 2c illustrierten Art können auch mit Zirkularpolarisatoren erreicht werden. So können die Zirkularpolarisatoren z.B. so zueinander angeordnet sein, dass sie in der in Fig. 2a gezeigten Stellung gleich ausgerichtet sind und somit 50% des auf den ersten Polarisator einfallenden Lichts durchlassen. Bei einer Drehung der Lamelle 3 um 180° kommt der auf der Lamelle 3 angeordnete Zirkularpolarisator umgekehrt zu liegen, so dass die Anordnung kein Licht mehr durchlässt.

Oft bestehen Zirkularpolarisatoren aus einem Linearpolarisator mit vor- bzw. nachgeschalteter λ/4-Folie. In der vorliegenden Anwendung sollten bei Verwendung derartiger Zirkularpolarisatoren die Elemente so angeordnet sein, dass sich die λ/4-Folien in der zweiten, dunkeln Stellung nach Fig. 2c zwischen den Linearpolarisatoren befinden. Vorzugsweise sind zumindest bei der Lamelle 3 beiderseits des Linearpolarisators λ/4-Folien angeordnet, so dass der Polarisator für beide Durchgangsrichtungen zirkularposarisierend ist, während beim Polarisator auf der Fensterscheibe 6 nur eine λ/4-Folie auf der der Lamelle 3 zugeordneten Seite benötigt wird.

Anstelle von Linear- oder Zirkularpolarisatoren können auch elliptische Polarisatoren verwendet werden.

Fig. 3 zeigt schematisch die Lamellen einer Ausführung der erfindungsgemässen Licht- und Sichtschutzvorrichtung, bei welcher diese um 360° drehbar sind. Die Lamellen 3 sind in einer Rotationsposition parallel zur Fensterscheibe 4 gezeigt, d.h. sie erscheinen schwarz oder, nach einer 180° Drehung, durchsichtig. Die Lamellen 3 sind so ausgestaltet und gelagert, dass sie im Wesentlichen, abgesehen von einem für die Rotierbarkeit erforderlichen schmalen Spalt, direkt aneinander anschliessen. Dies hat den Vorteil, dass einerseits eine fast vollständige Verdunklung möglich ist, dass aber andererseits die Lamellen 3, nach einer 180° Drehung, bis auf die Anschlusslinien eine plane Fläche bilden und für den Betrachter als Gesamtheit wie eine normale Fensterscheibe erscheinen. Eine Reduktion der möglicherweise störenden Anschlusslinien kann durch breitere Lamellen, z.B. im Bereich von 10 bis 20 cm, erreicht werden.

Fig. 4 zeigt schematisch eine Ausführung der erfindungsgemässen Licht- und Sichtschutzvorrichtung, bei welcher die Lamellen im Wesentlichen um 180° drehbar sind. Aufgrund der Lamellendicke sind es genau genommen etwas weniger als 180°. Die Lamellen 3 überlappen sich. Dies hat den Vorteil, dass eine bessere Verdunklung möglich ist. Zudem ist die Ausrichtung der Lamellen aufgrund des so gebildeten Anschlages einfacher.

Fig. 5 zeigt einen Schnitt durch eine Lamelle 3 der erfindungsgemässen Licht- und Sichtschutzvorrichtung in einer Ausführung als Verbundglas. Die polarisierende Schicht 1 ist dabei zwischen zwei Glas oder Plexiglasscheiben angeordnet. Sie ist so gegen Beschädigung, z.B. bei Reinigung, geschützt.

Fig. 6 zeigt schematisch einen Bauwerksausschnitt mit einer Ausführung der erfindungsgemässen Licht- und Sichtschutzvorrichtung. Die Lamellen 3 sind vertikal angeordnet.

Fig. 7 zeigt schematisch einen Bauwerksausschnitt mit einer Ausführung der erfindungsgemässen Licht- und Sichtschutzvorrichtung. Die Lamellen 3 sind horizontal angeordnet.

Fig. 8 zeigt schematisch den Verlauf des Luftstroms in einer Ausführung der erfindungsgemässen Licht- und Sichtschutzvorrichtung. Die Strahlungsenergie der Sonneneinstrahlung 8 wird von den polarisierenden Schichten 1, 2 absorbiert und zumindest teilweise an die Luft im Inneren der Vorrichtung abgegeben. Es bildet sich dadurch ähnlich wie bei einem Kamin durch Konvektion, d.h. durch das Aufsteigen erwärmter Luft, ein Luftstrom 7. Der Luftstrom kann natürlich auch aktiv, z.B. durch Ventilatoren, erzeugt oder verstärkt werden. Damit die ins Innere der Vorrichtung strömende Luft keine Verschmutzung durch Staub und Partikel bewirkt, ist ein Luftfilter 14 vorgehen. Dadurch wird die optische Qualität der Vorrichtung verbessert, da Staubpartikel die Polarisation des Lichtes beeinflussen können und somit zwischen gekreuzten Polarisatoren zu Aufhellungen führen. Zwischen der Fensterscheibe 4 und den Lamellen 3 ist zumindest in einem Rotationszustand der Lamellen 3 parallel zur Fensterscheibe 4 ein Abstand von bevorzugt mindestens einer halben Lamellenbreite, von mindestens 2 cm, von mindestens 5 cm oder von mindestens 10 cm vorgesehen. Die aufgrund der Strahlungsabsorption Wärme abgebenden Elemente sind so separiert. Es ist ein zwischen den wärmeabgebenden Elementen hindurchführender Luftstrom möglich, was eine gute Wärmeabfuhr bewirkt. Die weitere Fensterscheibe 6 trennt das Bauwerkinnere 9 vom Luftstrom 7. Die weitere Fensterscheibe 6 ist bevorzugt ein Isolierglas, d.h. eine Doppel- oder Dreifachverglasung, insbesondere mit einem Vakuum. Die weitere Fensterscheibe 6 trägt keine polarisierenden Schichten und entspricht damit einem konventionellen Fenster bzw. einer konventionellen Glasfassade. Beim erfindungsgemässen Verfahren zur Nachrüstung einer bestehenden Fensterfassade mit einer erfindungsgemässen Licht- und Sichtschutzvorrichtung wird die weitere Fensterscheibe 6, d.h. die Scheibe, welche keine Polarisationsfilterfunktion erfüllen muss, durch die bestehende Fensterfassade gebildet. Dies hat den Vorteil, dass die bestehende Fensterfassade nicht entfernt, ersetzt oder wesentlich verändert werden muss und, wenn auch verdeckt, in ihrer ursprünglichen Form erhalten bleibt, so dass einerseits das Nachrüsten einfach ist und bei voller Nutzbarkeit des Gebäudeinnenraums erfolgen kann, und andererseits die ursprüngliche Form der Fassade jederzeit und ohne grösseren baulichen Aufwand durch Entfernen der nachgerüsteten Elemente wieder hergestellt werden kann. Die Vorrichtung ist bevorzugt durch ein Dach 10 geschützt, welches entweder durch ein bereits bestehendes Dach gebildet ist oder speziell für die Vorrichtung oder als Teil der Vorrichtung ausgebildet sein kann. Zwischen Dach 10 und der Vorrichtung ist eine Austrittsöffnung für den Luftstrom 7 vorgesehen.

Fig. 9 zeigt schematisch die Lamellenmechanik und den Antrieb einer Ausführung der erfindungsgemässen Licht- und Sichtschutzvorrichtung. Die Lamellen 3 sind über Zahnräder 16 miteinander und mit einem Motor 12 antriebsverbunden. Die Zahnräder 16 sind in einem Gehäuse 15 angeordnet, welches vor Witterung und Partikeln schützt und zu Wartungszwecken entfernt werden kann.

Zum synchronen Drehen der Lamellen können jedoch auch Zahnräder und Zahnstange, Schneckenräder und Schnecke und/oder Riemenräder und Riemen vorgesehen sein. Eine derartige Lamellenmechanik ist bevorzugt in einem Gehäuse angeordnet. Ferner können die Lamellen, wie ein klassischer Lamellenstoren, mit seitlich an den Lamellen befestigen Gurten gedreht werden.

Der Motor 12 kann z.B. mittels eine Fernbedienung 13 und/oder mittels eines Lichtsensors 11 gesteuert werden.

Ferner kann die vorliegende Erfindung auf spezielle Ausführungen von konventionellen, d.h. nicht polarisierenden Lamellenstoren, übertragen werden, so z.B. auf einen im Zwischenraum eines Isolierglases angeordneten Lamellenstoren.

Die polarisierenden Schichten haben bei der vorliegenden Erfindung bevorzugt jeweils eine homogene, Polarisationseigenschaft, d.h. die Polarisationsrichtung bei linear polarisierenden Schichten bzw. der Polarisationsdrehsinn bei zirkular polarisierenden Schichten ist auf der ganzen Schicht gleich. Die erfindungsgemässe Vorrichtung kann jedoch auch mit Aussparungen oder Variationen in den polarisierenden Schichten 1, 2, versehen werden um auf diese Weise insbesondere ein- und ausblendbare Muster, Texte oder Zeichen, wie z.B. Logos, zu bilden. Derart ausgestaltete Vorrichtungen können z.B. in Verkaufsumgebungen eingesetzt werden.

## Patentansprüche

1. Licht- und Sichtschutzvorrichtung für Bauwerke, welche eine Fensterscheibe (4) und bewegbare Lamellen (3) aufweist, **dadurch gekennzeichnet, dass** die Lamellen (3) eine erste polarisierende Schicht (1) aufweisen und die Fensterscheibe (4) eine zweite polarisierende Schicht (2) aufweist, wobei die polarisierenden Schichten (1, 2) so angeordnet und ausgestaltet sind, dass durch Rotation der Lamellen (3) um zur Fensterscheibe (4) im Wesentlichen parallele Drehachsen (5) das durch jeweils mindestens eine der Lamellen (3) und die Fensterscheibe (4) hindurchtretende Licht drosselbar ist.

2. Vorrichtung gemäss Anspruch 1, **dadurch gekennzeichnet, dass** die polarisierenden Schichten (1, 2) zirkular polarisierend sind.

3. Vorrichtung gemäss Anspruch 1, **dadurch gekennzeichnet, dass** die polarisierenden Schichten (1, 2) linear polarisierend sind und die polarisierenden Schichten (1, 2) jeweils eine Polarisationsrichtung haben, welche einen Winkel zwischen 40° und 50°, insbesondere 45°, zu den Drehachsen (5) einnimmt.

4. Vorrichtung gemäss einem der vorhergehenden Ansprüche, **dadurch gekennzeichnet, dass** die Lamellen (3) zumindest in einem Rotationszustand parallel zur Fensterscheibe (4) einen Abstand von mindestens einer halben Lamellenbreite von der Fensterscheibe (4) haben.

5. Vorrichtung gemäss einem der vorhergehenden Ansprüche, **dadurch gekennzeichnet, dass** die Drehachsen (5) der Lamellen (3) jeweils im Wesentlichen in ihrer Mitte und/oder im Wesentlichen durch ihren Schwerpunkt verlaufen.

6. Vorrichtung gemäss einem der vorhergehenden Ansprüche, **dadurch gekennzeichnet, dass** die Lamellen (3) eine Breite von mehr als 20 cm, von 10 bis 20 cm, von 5 bis 10 cm oder von 2 bis 5 cm haben.

7. Vorrichtung gemäss einem der vorhergehenden Ansprüche, **dadurch gekennzeichnet, dass** die Lamellen (3) im Wesentlichen horizontal oder im Wesentlichen vertikal angeordnet sind.

8. Vorrichtung gemäss einem der vorhergehenden Ansprüche **dadurch gekennzeichnet, dass** die Lamellen (3) parallel zur Fensterscheibe (4) ausrichtbar sind und in dieser Position im Wesentlichen direkt aneinander anschliessen, wobei die Lamellen insbesondere um 360° drehbar sind.

9. Vorrichtung gemäss einem der vorhergehenden Ansprüche, **dadurch gekennzeichnet, dass** die Lamellen (3) im Wesentlichen parallel zur Fensterscheibe (4) ausrichtbar sind und sich in dieser Position überlappen, wobei die Lamellen (3) insbesondere im Wesentlichen um 180° drehbar sind.

10. Vorrichtung gemäss einem der vorhergehenden Ansprüche, **dadurch gekennzeichnet, dass** die Lamellen (3) abgesehen von der ersten polarisierenden Schicht (1) im Wesentlichen aus Glas und/oder Plexiglas sind und insbesondere zwei Scheiben aufweisen, zwischen denen die erste polarisierende Schicht (1) angeordnet ist.

11. Vorrichtung gemäss einem der vorhergehenden Ansprüche, **dadurch gekennzeichnet, dass** die Lamellen (3) mittels Zahnrädern (16), Zahnrädern und Zahnstange, Schneckenrädern und Schnecke, Riemenrädern und Riemen oder mit Gurten bewegbar sind, wobei insbesondere ein Gehäuse (15) für die Zahnräder, Zahnstange, Schneckenrädern, Schnecke, Riemenrädern, Riemen und/oder Gurte vorgesehen ist.

12. Vorrichtung gemäss einem der vorhergehenden Ansprüche, **dadurch gekennzeichnet, dass** zur Darstellung von Text, Mustern und/oder Zeichen Teile der ersten und/oder zweiten polarisierenden Schicht (1, 2) ausgespart sind.

13. Vorrichtung gemäss einem der vorhergehenden Ansprüche, **dadurch gekennzeichnet, dass** die Lamellen (3) zwischen der Fensterscheibe (4) und einer weiteren Fensterscheibe (6) angeordnet sind und insbesondere zwischen den beiden Fensterscheiben (4, 6) ein Luftstrom (7) möglich ist.

14. Vorrichtung gemäss Anspruch 13, **dadurch gekennzeichnet, dass** in einem unteren Bereich der Vorrichtung ein Luftfilter (14) vorgesehen ist, welcher so ausgestaltet und angeordnet ist, dass er bei einem allfälligen Luftstrom (7) durch die Vorrichtung angesaugte Luft von Staub und Partikeln befreit.

15. Vorrichtung gemäss einem der Ansprüche 13 oder 14, **dadurch gekennzeichnet, dass** die weitere Fensterscheibe (6) ein Isolierglas ist.

16. Gebäudefassade mit einer Vorrichtung gemäss einem der vorhergehenden Ansprüche, **dadurch gekennzeichnet dass** die Fensterscheibe (4) die Aussenseite der Gebäudefassade bildet.

17. Verfahren um eine bestehende Fensterfassade mit einer Licht- und Sichtschutzvorrichtung gemäss einem der Ansprüche 13 bis 15 nachzurüsten, **dadurch gekennzeichnet, dass** die weitere Fensterscheibe (6) durch die bestehende Fensterfassade gebildet wird.
